# EUROPÄISCHE PATENTSCHRIFT

(11) **EP 0 961 091 B1**
(45) Veröffentlichungstag und Bekanntmachung des Hinweises auf die Patenterteilung: **03.12.2003**
(21) Anmeldenummer: 99108909.5
(22) Anmeldetag: 05.05.1999
(51) Int. Cl.: F25B 1/10, F04B 39/02, F25B 31/00, F04B 41/06, F04B 49/24

(54) **Verbund(kälte)anlage und Verfahren zum Betreiben einer Verbund(kälte)anlage**
Compound refrigerating installation and method for operating a compound refrigerating installation
Installation frigorifique combinée et procédé pour faire fonctionner une installation frigorifique combinée

(30) Priorität: 26.05.1998 DE 19823524
(43) Veröffentlichungstag der Anmeldung: 01.12.1999
(73) Patentinhaber: Linde Aktiengesellschaft, 65189 Wiesbaden (DE)
(72) Erfinder: Seidel, Rolf Dipl.-Ing., 50999 Köln (DE); Wüller, Karl Dipl.-Ing., 41540 Dormagen (DE)
(74) Vertreter: Zahn, Christoph

(56) Entgegenhaltungen:
- EP-A- 0 403 239
- EP-A- 0 607 101
- EP-A- 0 715 133
- WO-A-97/16647
- WO-A-97/32168
- US-A- 4 383 802
- US-A- 4 529 061

## Beschreibung

Die Erfindung betrifft ein Verfahren zum Betreiben einer Verbund(kälte)anlage mit wenigstens zwei, bei unterschiedlichen Saugdrücken arbeitenden Verdichtern, wobei zwischen den Verdichterölsümpfen der Verdichter eine Ölausgleichsleitung mit wenigstens einem Absperrorgan angeordnet ist. EP-A-0 403 239 offenbart eine solche Verbund(kälte)anlage.

Unter dem Begriff "Verbund(kälte)anlage" sei eine wie im folgenden beschriebene Verbundkälteanlage sowie Verbundanlagen, die der Verdichtung beliebiger Medien für andere Zwecke dienen, zu verstehen.

Bei Verbund(kälte)anlagen der gattungsgemäßen Art stellt die betriebssichere Ölversorgung der Verdichter, die in einem gemeinsamen (Kältemittel)Kreislauf bei unterschiedlichen Saugdrücken arbeiten, oftmals ein Problem dar. Zur Gewährleistung einer betriebssicheren Ölversorgung werden bisher unterschiedliche Ölstandsreguliersysteme, wie beispielsweise Ölspiegelregulatoren, verwendet. Diese unterliegen jedoch einem Verschleiß und erfordern bei anderen Systemen Einstellarbeiten am Ölsystem während der Inbetriebnahme.

Aufgabe der vorliegenden Erfindung ist es, ein gattungsgemäßes Verfahren zum Betreiben einer derartigen Verbund(kälte)anlage anzugeben, bei dem die erwähnten Nachteile vermieden werden.

Das erfindungsgemäße Verfahren zum Betreiben einer Verbund(kälte)anlage mit wenigstens zwei bei unterschiedlichen Saugdrücken arbeitenden Verdichtem zeichnet sich dadurch aus, daß von den Verdichtern, zwischen denen ein Ölausgleich stattfinden soll, der(die) jenige(n) mit dem niedrigeren Betriebsdruck abgestellt wird (werden), während der(die) jenige(n) mit dem höheren Betriebsdruck weiterbetrieben oder abgeschaltet wird(werden), anschließend über eine zwischen den Verdichterölsümpfen der Verdichter angeordnete Ölausgleichsleitung ein Ölausgleich stattfindet und nach erfolgtem Ölausgleich eine Druckerhöhung in demjenigen Verdichter, der an dem Ölausgleich beteiligt war und in dem der niedrigste Druck herrscht, durchgeführt wird.

Weitere Ausgestaltungen des erfindungsgemäßen Verfahrens sind Gegenstände von Unteransprüchen.

Das erfindungsgemäße Verfahren zum Betreiben einer Verbund(kälte)anlage sei anhand der in den Figuren 1 bis 4 dargestellten Ausführungsbeispiele näher erläutert.

Die Figuren 1 bis 4 zeigen jeweils eine Verbund(kälte)anlage mit zwei, bei unterschiedlichen Saugdrücken arbeitenden Verdichtern V1 und V2. In den Figuren 1 und 3 sind - gestrichelt gezeichnet - zu den Verdichtern V1 und V2 parallel angeordnete Verdichter V1' und V2' dargestellt. Prinzipiell können je Druckstufe ein oder mehrere parallel geschaltete Verdichter Verwendung finden.

Bei der in den Figuren 1 und 2 dargestellten Verschaltung der Verdichter V1 und V2 handelt es sich um eine sog. "Booster"-Anordnung, während man bei der in den Figuren 3 und 4 dargestellten Verschaltung von einer sog. "Satelliten"-Anordnung spricht. Der Begriff "Booster"-Anordnung rührt daher, daß die Druckseite des Verdichters V2 mit der Saugseite des Verdichter V1 verbunden ist; das zu verdichtende und zu transportierende Medium durch den Verdichter V2 also in den Verdichter V1 "hineingedrückt" wird.

Kälteanlagen dieser Art bestehen im Regelfall aus wenigstens zwei Kältemittelkreisläufen, wobei wenigstens ein Kältemittelkreislauf der Normalkühlung und wenigstens ein Kältemittelkreislauf der Tiefkühlung dient. Das bei der Tiefkühlung entspannte Kältemittel wird über Leitung 1 der Saugseite der ersten Verdichterstufe bzw. dem Verdichter V2 zugeführt. In diesem wird das Kältemittel auf den Druck des über Leitung 3 herangeführten, zum Zwecke der Normalkühlung entspannten Kältemittels verdichtet. Das im Verdichter V2 verdichtete Kältemittel wird über Leitung 2 zusammen mit dem über Leitung 3 herangeführten Kältemittel der Saugseite der 2. Verdichterstufe bzw. des Verdichters V1 zugeführt. In dem Verdichter V1 wird das Kältemittel auf den Enddruck verdichtet und anschließend über Leitung 4 wiederum dem Verflüssiger und Verdampfem zugeführt.

Erfindungsgemäß ist zwischen den Verdichterölsümpfen der Verdichter V1 und V2 eine Ölausgleichsleitung 5, in der wenigstens ein Absperrorgan 6 vorgesehen ist, angeordnet. Die Ölausgleichsleitung 5 ist während des Normalbetriebes durch das Absperrorgan 6 verschlossen. Von Zeit zu Zeit wird der Verdichter V2 abgeschaltet und das Absperrorgan 6, bei dem es sich vorzugsweise um ein Ventil handelt, wird geöffnet. Nun kommt es zu einem Abfließen des überschüssigen Öls aus dem Ölreservoir des Verdichters V1, in dem der höhere Druck herrscht, in das Ölreservoir des Verdichters V2, der einen niedrigeren Druck aufweist.

Nach erfolgter Ölabgabe über die Ölausgleichsleitung 5 muß sichergestellt werden, daß evtl. vorhandenes überschüssiges Öl im Ölreservoir des Verdichters V2 wieder zu dem Verdichter V1 überströmen kann. Dies wird dadurch erreicht, daß im Verdichter V2 eine Druckerhöhung vorgenommen wird. Diese Druckerhöhung kann gemäß einer vorteilhaften Ausgestaltung des erfindungsgemäßen Verfahrens durch Wärmeund/oder Druckzufuhr erfolgen. Der Verdichter V1 kann während der Ölabgabe an den Verdichter V2 weiterbetrieben oder abgeschaltet werden.

Da in regelmäßigen Abständen ein (elektrisches) Abtauen der Kälteverbraucher erforderlich ist und es während der Abtauphase zu einer Erwärmung des Kältemittels kommt, macht es Sinn, die Stillstandsphase des Verdichters V2 zeitgleich mit diesen Abtauphasen ablaufen zu lassen. Durch das in der Leitung 1 sich erwärmende Kältemittel kommt es sodann im Verdichter V2 zu einer Druckerhöhung, wodurch der Druck im Ölreservoir des Verdichters V2 über den Druck im Ölreservoir des Verdichters V1 ansteigt und so evtl. vorhandenes überschüssiges Öl aus dem Ölreservoir des Verdichters V2 über die Ölausgleichsleitung 5 in das Ölreservoir des Verdichters V1 strömen kann. Vor der erneuten Wiederinbetriebnahme des Verdichters V2 ist das in der Ölausgleichsleitung 5 vorzusehende Absperrorgan 6 wieder zu schließen.

Eine weitere Möglichkeit der Druckerhöhung im Verdichter V2 ist in der Figur 2 dargestellt. Bei der in der Figur 2 dargestellten Verfahrensweise ist die Druckseite des Verdichters V1 über eine Verbindungsleitung 9, in der wiederum wenigstens ein Absperrorgan 10 angeordnet ist, saugseitig mit dem Verdichter V2 verbunden. Zusätzlich ist in der Leitung 1 ein Rückschlagventil 8 angeordnet.

Nach erfolgtem Ölausgleich zwischen den Verdichterölsümpfen der Verdichter V1 und V2 über die Ölausgleichsleitung 5 erfolgt bei geöffneter Leitung 9 mittels des Verdichters V1 ein Druckaufbau im Verdichter V2. Dieser Druckaufbau hat ein Überströmen von evtl. vorhandenem überschüssigen Öl aus dem Ölreservoir des Verdichters V2 über die Ölausgleichsleitung 5 in das Ölreservoir des Verdichters V1 zur Folge. Vor der erneuten Wiederinbetriebnahme des Verdichters V2 sind bei dieser Verfahrensweise die in der Ölausgleichsleitung 5 sowie der Verbindungsleitung 9 vorzusehenden Absperrorgan 6 bzw. 10 zu schließen.

Die in den Figuren 3 und 4 dargestellte Verbund(kälte)anlagen sowie Verfahrensweisen zum Betreiben einer Verbund(kälte)anlage unterscheiden sich von den in den Figuren 1 und 2 dargestellten Verbund(kälte)anlagen bzw. Verfahrensweisen lediglich dadurch, daß das im Verdichter V2 verdichtete Kältemittel, das dem Verdichter V2 über Leitung 11 zugeführt wird, nicht dem Verdichter V1 zugeführt wird, sondern über Leitung 12 dem im Verdichter V1 verdichteten Kältemittel in Leitung 14 zugemischt wird. Das im Verdichter V1 zu verdichtende Kältemittel wird diesem über Leitung 13 zugeführt. Die Ölausgleichsleitung 15 zwischen den Verdichterölsümpfen der Verdichter V1 und V2, die mittels eines Absperrorgans 16 verschließbar ist, erfüllt denselben Zweck, wie die in den Figuren 1 und 2 dargestellte Ölausgleichsleitung 5. Gleiches gilt für die in der Figur 4 dargestellte Verbindungsleitung 19, in der ein Absperrorgan 20 vorgesehen ist, - sie übernimmt die Funktion der in der Figur 2 gezeigten Verbindungsleitung 9.

Bei dem erfindungsgemäßen Verfahren zum Betreiben einer derartigen Verbund(kälte)anlage kann auf die Verwendung vergleichsweise teurer Ölspiegelregulatorsysteme verzichtet werden. Aufgrund des Entfalls mechanisch bewegter Teile, wie sie bei Ölspiegelregulatorsystemen vorhanden sind, läßt sich eine höhere Betriebssicherheit realisieren. Der erforderliche zusätzliche konstruktive Aufwand ist dabei vergleichsweise gering. Die Erfindung ermöglicht zudem das Kombinieren von gleichen und ungleichen Verdichtern.

## Patentansprüche

1. Verfahren zum Betreiben einer Verbundanlage bzw. Verbundkälteanlage mit wenigstens zwei, bei unterschiedlichen Saugdrücken arbeitenden Verdichtern, wobei zwischen den Verdichterölsümpfen der Verdichter eine Ölausgleichsleitung mit wenigstens einem Absperrorgan angeordnet ist, **dadurch gekennzeichnet, daß** von den Verdichtem, zwischen denen ein Ölausgleich stattfinden soll, der(die) jenige(n) mit dem niedrigeren Betriebsdruck abgestellt wird(werden), während der(die) jenige(n) mit dem höheren Betriebsdruck weiterbetrieben oder abgeschaltet wird(werden), anschließend über eine zwischen den Verdichterölsümpfen der Verdichter (V1, V1', V2, V2') angeordnete Ölausgleichsleitung (5, 15) ein . Öiausgleich stattfindet und nach erfolgtem Ölausgleich eine Druckerhöhung in demjenigen Verdichter, der an dem Ölausgleich beteiligt war und in dem der niedrigste Druck herrscht, durchgeführt wird.

2. Verfahren nach Anspruch 1, **dadurch gekennzeichnet, daß** die Druckerhöhung in demjenigen Verdichter, der an dem Ölausgleich beteiligt war und in dem der niedrigste Druck herrscht, durch Wärmeund/oder Druckzufuhr erfolgt.

3. Verfahren nach Anspruch 1 oder 2, wobei wenigstens die Druckseite desjenigen Verdichters, der den höchsten Verdichtungsdruck aufweist, mit der Saugseite desjenigen Verdichters, der den niedrigsten Verdichtungsdruck aufweist, über wenigstens eine Verbindungsleitung, in der wenigstens ein Absperrorgan angeordnet ist, verbunden ist, **dadurch gekennzeichnet, daß** die Druckerhöhung über wenigstens eine Verbindungsleitung (9, 19), die die Druckseite desjenigen Verdichters (V1, V1'), der den höchsten Verdichtungsdruck aufweist, mit der Saugseite desjenigen Verdichters (V2, V2'), der den niedrigsten Verdichtungsdruck aufweist, verbindet, erfolgt.

4. Verfahren nach einem der Ansprüche 1 bis 3, **dadurch gekennzeichnet, daß** die Druckerhöhung durch Erwärmung des mittels des Verdichters (V2, V2') geförderten Mediums erfolgt.

## Claims

1. Method for operating a compound installation or compound refrigerating installation having at least two compressors which operate different suction pressures, an oil compensation line with at least one shot-off member being arranged between the compressor oil sumps of the compressors, **characterized in that** of the compressors between which oil compensation is to take place, the compressor(s) at the lower operating pressure is(are) shot down, while the compressor(s) at the higher operating pressure is(are) operated further or switched off, then oil compensation takes place via an oil compensation line (5, 15) arranged between the compressor oil sumps of the compressors (V1, V1', V2, V2'), and after oil compensation has taken place, the pressure is increased in the compressor which was involved in the oil compensation and in which the lowest pressure prevails.

2. Method according to Claim 1, **characterized in that** the increase in pressure in the compressor which was involved in the oil compensation and in which the lowest pressure prevails is effected by the supply of heat and/or pressure.

3. Method according to Claim 1 or 2, in which at least the pressure side of the compressor which has the highest compression pressure is connected to the suction side of the compressor which has the lowest compression pressure via at least one connecting line in which at least one shot-off member is arranged, **characterized in that** the pressure increase is effected via at least one connecting line (9, 19) which connects the pressure side of the compressor (V1, V1') which has the highest compression pressure to the suction side of the compressor (V2, V2') which has the lowest compression pressure.

4. Method according to one of Claims 1 to 3, **characterized in that** the pressure increase is effected by heating the medium which is delivered by means of the compressor (V2, V2').

## Revendications

1. Procédé pour faire fonctionner une installation combinée ou une installation frigorifique combinée comprenant au moins deux compresseurs fonctionnant à des pressions d'aspiration différentes, une conduite d'équilibrage de l'huile avec au moins un organe de blocage étant disposée entre les carters d'huile des compresseurs, **caractérisé en ce que,** parmi les compresseurs entre lesquels doit avoir lieu l'équilibre de l'huile, celui ou ceux avec la pression de fonctionnement la plus faible est ou sont arrêtés, tandis que celui ou ceux avec la pression de fonctionnement la plus élevée continue(nt) de fonctionner ou est (sont) déconnecté(s), puis un équilibrage de l'huile a lieu par le biais d'une conduite d'équilibrage de l'huile (5, 15) disposée entre les carters d'huile des compresseurs (V1, V1', V2, V2'), et une fois l'équilibrage de l'huile achevé, une augmentation de pression est effectuée dans le compresseur qui participait à l'équilibrage de l'huile et dans lequel règne la pression la plus basse.

2. Procédé selon la revendication 1, **caractérisé en ce que** l'augmentation de pression dans le compresseur qui participait à l'équilibrage de l'huile et dans lequel règne la pression la plus basse, est effectuée par apport de chaleur et/ou de pression.

3. Procédé selon la revendication 1 ou 2, dans lequel au moins le côté refoulement du compresseur qui présente la plus haute pression de compression, est connecté au côté aspiration du compresseur qui présente la plus basse pression de compression, par le biais d'au moins une conduite de raccordement dans laquelle est disposé au moins un organe de blocage, **caractérisé en ce que** l'augmentation de pression s'effectue par le biais d'au moins une conduite de raccordement (9, 19) qui relie le côté refoulement du compresseur (V1, V1') qui présente la pression de compression la plus élevée au côté aspiration du compresseur (V2, V2') qui présente la pression de compression la plus basse.

4. Procédé selon l'une quelconque des revendications 1 à 3, **caractérisé en ce que** l'augmentation de pression s'effectue par réchauffement du fluide refoulé au moyen du compresseur (V2, V2').
